# EUROPÄISCHE PATENTSCHRIFT

(11) **EP 0 377 089 B1**
(45) Veröffentlichungstag und Bekanntmachung des Hinweises auf die Patenterteilung: **29.01.1992**
(21) Anmeldenummer: 89119375.7
(22) Anmeldetag: 19.10.1989
(51) Int. Cl.: F28F 19/00, C10G 9/00

(54) **Wärmetauscher insbesondere zum Kühlen von Spaltgas**
Heat exchanger, especially for cooling a cracking gas
Echangeur de chaleur, particulièrement pour refroidir du gaz de craquage

(30) Priorität: 19.12.1988 DE 3842727
(43) Veröffentlichungstag der Anmeldung: 11.07.1990
(73) Patentinhaber: DEUTSCHE BABCOCK- BORSIG AKTIENGESELLSCHAFT, 13507 Berlin (DE)
(72) Erfinder: Brücher, Peter, D-1000 Berlin 27 (DE); Kehrer, Wolfgang, D-1000 Berlin 42 (DE)
(74) Vertreter: Müller, Jürgen, Dipl.-Ing.

(56) Entgegenhaltungen:
- GB-A- 2 056 653
- US-A- 3 048 372
- US-A- 3 552 487
- US-A- 4 142 578

## Beschreibung

Die Erfindung betrifft einen Wärmetauscher insbesondere zum Kühlen von Spaltgas mit den Merkmalen des Oberbegriffes des Anspruches 1.

In der eintrittsseitigen Endkammer eines derartigen Wärmetauschers breitet sich der durch den Eintrittsstutzen zugeführte Gasstrom entsprechend der Erweiterung des Kammerquerschnittes aus. Dabei ist die Durchströmung in der Weise ungleichmäßig, daß die Randzonen weniger stark durchströmt sind als die Kernzone.

Um die eintrittsseitige Endkammer gleichmäßig zu durchströmen, sind bei einem bekannten Wärmetauscher (US-A-3552487) in der Endkammer kegelförmige Einbauten angeordnet. Diese Einbauten sollen das eintretende Gas gleichmäßig auf die Rohre des Rohrbündels verteilen. Dient der Wärmetauscher der Kühlung von Spaltgas, so besteht die Gefahr, daß bedingt durch die große Oberfläche dieser ungekühlten Einsätze das Spaltgas verkokt und durch die Bildung von Koksansätzen zu einer Verschmutzung oder Verstopfung im Eintrittsbereich führt.

Bei einem anderen bekannten Wärmetauscher (DE-A-2160372) wird zur Vermeidung von Verschmutzungen im Eintrittsbereich eine Vergleichmäßigung der Durchströmung ohne Verwendung von Einbauten angestrebt. Zu diesem Zweck ist an der Mündung des Eintrittsstutzens in die Endkammer eine diffusorartige Umlenkvorrichtung vorgesehen. In der Endkammer ist weiterhin eine mit Wandöffnungen versehene Einsatzhaube angeordnet, zwischen der und der Innenwand der Endkammer ein Ringraum gebildet ist. Auf diese Weise wird dem Auftreten von Strömungsablösungen an der Innenwand und einer teilweisen Bildung von internen Rückströmungen entgegenwirkt.

Bei der Kühlung von Spaltgas in einem gattungsgemäßen Wärmetauscher treten außer einer ungleichmäßigen Durchströmung der eintrittsseitigen Endkammer und des Rohrbündels zusätzlich Schwierigkeiten durch Kohlenstoffpartikel auf, die aus dem Herstellungsprozeß stammen und von dem zu kühlenden Gas mitgeführt werden. Diese Kohlenstoffpartikel konzentrieren sich auf den Bereich der Kernströmung und führen zu Erosionen an der Rohrplatte und den Rohren.

Der Erfindung liegt die Aufgabe zugrunde, einen gattungsgemäßen Wärmetauscher mit solchen Einbauten zu versehen, die sowohl die Durchströmung der eintrittsseitigen Endkammer vergleichmäßigen als auch die Rohrplatte vor Erosion schützen.

Diese Aufgabe wird bei einem gattungsgemäßen Wärmetauscher erfindungsgemäß durch die kennzeichnenden Merkmale des Anspruches 1 gelöst. Vorteilhafte Ausgestaltungen der Erfindung sind in den Unteransprüchen angegeben.

Die von dem mit hoher Geschwindigkeit strömenden Gas im Bereich der Kernströmung mitgeführten Kohlenstoffpartikel treffen auf die Stäbe des Einsatzes, wodurch ihre kinetische Energie vernichtet wird. Die so abgebremsten Partikel werden von dem Gas mitgenommen und können nicht mehr zu Erosionsschäden an der Rohrplatte und den Rohren führen. Darüber hinaus wird der auftreffende Gasstrom durch den Einsatz teilweise radial nach außen gelenkt. Ein Teilstrom kann jedoch in der erforderlichen Menge zwischen den Ringabständen zu den Rohren im Mittenbereich der Rohrplatte strömen. Durch eine entsprechende Anordnung und Dimensionierung der Stäbe besteht die Möglichkeit, eine sehr gleichmäßige Beaufschlagung aller Rohre des Rohrbündels mit Gas zu erreichen. Die Ablenkung des Gasstromes nach außen wird begünstigt, wenn die zu Ringen geformten Stäbe einen Kegel bilden.

Ein Ausführungsbeispiel der Erfindung ist in der Zeichnung dargestellt und wird im folgenden näher erläutert. Es zeigen:
Fig. 1 den Längsschnitt durch einen Wärmetauscher und
Fig. 2 die Ansicht in Blickrichtung A nach Fig. 1.

Von einem Wärmetauscher zur Kühlung von Spaltgas ist nur der eintrittsseitige Teil gezeigt. Der Wärmetauscher besteht aus einem Rohrbündel aus geraden Rohren 1, die in zwei Rohrplatten 2 zu beiden Seiten des Rohrbündels gehalten sind. Das Rohrbündel ist von einem äußeren Mantel 3 umschlossen, der zusammen mit den Rohrplatten 2 einen von siedendem und unter hohem Druck stehendem Wasser durchflossenen Innenraum begrenzt. An die Rohrplatte 2 schließt sich auf der gezeigten Gaseintrittsseite und auf der nicht gezeigten Gasaustrittsseite jeweils eine Endkammer 4 an, die mit einem Stutzen 5 zur Zuführung oder Abführung des Gases versehen ist.Der Durchmesser des Stutzens 5 ist wesentlich kleiner als der Durchmesser der Rohrplatte 2, so daß sich die Endkammer 4 konisch erweitert.

In einem Abstand von der Rohrplatte 2 auf der Gaseintrittsseite ist ein Einsatz 6 angeordnet, der als Verteilelement und als Prallschutz dient. Der Einsatz 6 ist auf den Teil der Rohrplatte 2 beschränkt, der sich im Bereich der Kernströmung des durch den Stutzen 5 zugeführten Gases befindet und der somit am stärksten durch Erosion gefährdet ist. Der Einsatz 6 besteht aus Profil- oder Rundstäben, die zu mehreckigen oder runden Ringen 7 geformt sind. Der Einsatz 6 kann flach sein, wobei die Ringe konzentrisch und in einer Ebene angeordnet sind. Vorteilhaft ist es, die Ringe 7 ― wie dargestellt ― auf einem Kegel anzuordnen, dessen Spitze auf den Stutzen 5 weist. Die Ringe 7 sind in axialen Abständen voneinander angeordnet. Der Außendurchmesser eines Ringes 7 entspricht etwa dem Innendurchmesser des in Richtung auf die Rohrplatte 2 folgenden Ringes 7. Der Durchmesser des der Rohrplatte 2 benachbarten Ringes 7 ist etwas größer als der Durchmesser des Stutzens 5. Damit ist die Projektionsfläche des Stutzens 5 auf der Rohrplatte 2 völlig abgedeckt. Die Ringe 7 sind mit sich kreuzenden Stegen 8 verbunden, die an der Wand der Endkammer 4 befestigt sind.

Wie in Fig. 1 auf der rechten Seite durch die Pfeile 9 angedeutet ist, wird ein Teil des einströmenden Gases in die Randzone abgelenkt, während ein anderer Teil des Gases zwischen den Ringen 7 des Einsatzes 6 hindurchtritt. Der Durchmesser der zu den Ringen 7 geformten Stäbe und der gegenseitige Abstand kann so groß gewählt werden, daß die Verteilung des Gases über den Querschnitt der Rohrplatte 2 gleichmäßig ist. Wie die Pfeile 10 in dem linken Teil der Fig. 1 zeigen, treffen die von den Gas mitgeführten und gradlinig strömenden Kohlenstoffpartikel auf die Ringe 7 und werden abgebremst. Durch die versetzte Anordnung der Ringe 7 wird erreicht, daß die Kohlenstoffpartikel nicht mit hoher Geschwindigkeit auf die Rohrplatte 2 treffen können.

## Patentansprüche

1. Wärmetauscher insbesondere zum Kühlen von Spaltgas mit einem zwischen zwei Rohrplatten (2) gehaltenen Rohrbündel und zwei sich an die Rohrplatten (2) anschließenden, sich auf einen Stutzen (5) verengenden Endkammern (4), wobei in der eintrittsseitigen Endkammer (4) Einbauten angeordnet sind, dadurch gekennzeichnet, daß die Einbauten aus Stäben bestehen, die zu runden oder mehreckigen, konzentrisch angeordneten Ringen (7) gebogen sind und daß die Ringe (7) in einem Abstand von der Rohrplatte (2) in Verlängerung des eintrittsseitigen Stutzens (5) angeordnet sind und eine Fläche abdecken, die im wesentlichen der Projektionsfläche dieses Stutzens (5) auf die Rohrplatte (2) entspricht.

2. Wärmetauscher nach Anspruch 1, dadurch gekennzeichnet, daß die Ringe (7) entlang der Oberfläche eines Kegels angeordnet sind, dessen Spitze zu dem Gaseintritt weist.

3. Wärmetauscher nach Anspruch 2, dadurch gekennzeichnet, daß der Außendurchmesser eines Ringes (7) dem Innendurchmesser des in Richtung auf die Rohrplatte (2) folgenden Ringes (7) entspricht.

## Claims

1. Heat exchanger, especially for the cooling of cracking gas, with a tube bundle held between two tube plates (2) and two end chambers (4) adjoining the tube plates (2) and narrowing to a stub pipe (5), wherein components are arranged in the end chamber (4) at the entry side, characterised thereby that the components consist of rods which are bent into round or polygonal, concentrically arranged rings (7) and that the rings (7) are arranged at a spacing from the tube plate (2) in prolongation of the stub pipe (5) at the entry side and cover an area which substantially corresponds to the area of this stub pipe (5) projected onto the tube plate (2).

2. Heat exchanger according to claim 1, characterised thereby that the rings (7) are arranged along the surface of a cone, the tip of which points to the gas entry.

3. Heat exchanger according to claim 2, characterised thereby that the outer diameter of a ring (7) corresponds to the inner diameter of the ring (7) succeeding in direction towards the tube plate (2).

## Revendications

1. Echangeur de chaleur, en particulier pour le refroidissement de gaz de craquage, comportant un faisceau tubulaire, maintenu entre deux plaques tubulaires (2), et deux chambres d'extrémité (4), se raccordant aux plaques tubulaires (2), s'effilant en une tubulure (5), des habillages intérieurs étant disposés dans la chambre d'extrémité (4) située côté entrée, caractérisé en ce que les habillages intérieurs se composent de barres, cintrées pour former des anneaux (7) ronds ou polygonaux, disposées concentriquement, et en ce que les anneaux (7) sont disposés à distance de la plaque tubulaire (2), dans le prolongement de la tubulure (5) située côté entrée, et recouvrent une surface qui correspond sensiblement à la surface de projection de cette tubulure (5) sur la plaque tubulaire (2).

2. Echangeur de chaleur selon la revendication 1, caractérisé en ce que les anneaux (7) sont disposés le long de la surface d'un cône dont la pointe est du côté de l'entrée des gaz.

3. Echangeur de chaleur selon la revendication 2, caractérisé en ce que le diamètre extérieur d'un anneau (7) correspond au diamètre intérieur de l'anneau (7) qui suit, en direction de la plaque tubulaire (2).
